# EUROPÄISCHE PATENTSCHRIFT

(11) **EP 1 835 096 B1**
(45) Veröffentlichungstag und Bekanntmachung des Hinweises auf die Patenterteilung: **17.04.2013**
(21) Anmeldenummer: 06126983.3
(22) Anmeldetag: 22.12.2006
(51) Int. Cl.: E05B 19/02

(54) **Schlüssel für einen Schließzylinder**
Key for a lock cylinder
Clé pour une serrure cylindrique

(30) Priorität: 17.03.2006 DE 102006000123
(43) Veröffentlichungstag der Anmeldung: 19.09.2007
(73) Patentinhaber: Aug. Winkhaus GmbH & Co. KG, 48291 Telgte (DE)
(72) Erfinder: Reckmann, Georg, 48163, Münster (DE); Rasecke, Marc, 49536, Lienen (DE)

(56) Entgegenhaltungen:
- EP-A1- 0 546 912
- DE-A1- 3 542 008
- DE-A1- 4 432 571
- NL-C2- 1 007 788

## Beschreibung

Die Erfindung betrifft einen Schlüssel für einen Schließzylinder mit einem Schaft, mit zumindest einer in einer Seitenfläche des Schaftes angeordneten Profilnut und mit einem die Profilnut teilweise übergreifenden und einen Hinterschnitt erzeugenden Profilfortsatz.

Die DE 35 42 008 A1 offenbart einen solchen Schlüssel, bei dem auf dem Schaft zumindest eine Scheibe angeordnet ist. Diese Scheibe überragt einen Rand auf einer Rippe, welche vor einer Profillängsnut liegt.

Ein solcher Schlüssel ist auch aus der DE 44 22 571 B4 bekannt und hat zwei Teilschäfte. Einer der Teilschäfte weist einen Schlüsselrücken auf, während eine Schlüsselbrust mit Schließkerben an dem anderem der Teilschäfte angeordnet ist. Die Teilschäfte sind an der Profilnut miteinander verbunden. Einer der Teilschäfte übergreift einen Teilbereich von etwas über 50% der Profilnut und erzeugt damit einen vorgesehenen Profilquerschnitt des Schaftes des Schlüssels. Der Profilquerschnitt lässt sich wegen der Übergreifung der Profilnut von mehr als 50% nicht mit einem Fräswerkzeug fertigen, da der dem Profilfortsatz abgewandte Bereich der Profilnut von dem Fräswerkzeug zerstört werden würde. Hierdurch weist der Schlüssel einen sehr großen Schutz gegen ein unberechtigtes Kopieren auf. Die Zusammenstellung des Schlüssels aus den Teilschäften ermöglicht eine einfache Zusammenstellung einer großen Anzahl von Schlüsselvariationen.

Nachteilig bei dem bekannten Schlüssel ist jedoch, dass die beiden Teilschäfte sehr enge Toleranzen benötigen und der Schlüssel daher sehr aufwändig zu fertigen ist.

Der Erfindung liegt das Problem zugrunde, einen Schlüssel der eingangs genannten Art so weiterzubilden, dass er einen besonders hohen Kopierschutz aufweist und möglichst kostengünstig zu fertigen ist.

Dieses Problem wird erfindungsgemäß dadurch gelöst, dass eine Leiste seitlich an dem Schaft befestigt ist und der Profilfortsatz auf der Leiste angeordnet ist, dass die Leiste einen in einer Nut des Schaftes angeordneten Fuß hat und dass die Nut die vorgesehene Breite der Profilnut und des Fußes der Leiste hat.

Durch diese Gestaltung lässt sich der Schlüssel mit einem durchgehenden Schaft fertigen und anschließend eine entsprechend der vorgesehenen Profilnut geformte Leiste an dem Schaft befestigen. Die Befestigung der Leiste an dem Schaft gestaltet sich deutlich einfacher als die Fügung zweier Teilschäfte. Der erfindungsgemäße Schlüssel lässt sich daher besonders kostengünstig fertigen. Dank des durch die Leiste und den Schaft erzeugten Hinterschnitts weist der erfindungsgemäße Schlüssel einen besonders hohen Kopierschutz auf. Durch unterschiedlich geformte Leisten lässt sich zudem eine große Anzahl von Schlüsselvariationen erzeugen. Selbstverständlich kann der Schaft dennoch Teilschäfte aufweisen, wenn durch Zusammenstellung unterschiedlich gestalteter Teilschäfte eine große Anzahl von Schlüsselvariationen erzeugt werden soll. Die Leiste lässt sich einfach gegenüber übrigen Bereichen des erfindungsgemäßen Schlüssels ausrichten, weil die Leiste einen in einer Nut des Schaftes angeordneten Fuß hat. Durch diese Gestaltung lässt sich die Leiste bei ihrer Montage einfach in die Nut eindrücken und befestigen. Anschließend ist die Leiste wie vorgesehen ausgerichtet.

Der erfindungsgemäße Schlüssel gestaltet sich konstruktiv besonders einfach, weil die Nut die vorgesehene Breite der Profilnut und des Fußes der Leiste hat.

Die Position einer mit einer Reihe von Schließkerben versehenen Schlüsselbrust zu einem Schlüsselrücken ist gemäß einer anderen vorteilhaften Weiterbildung der Erfindung unabhängig von der erzeugten Profilnut, wenn die Leiste an einer einen Schlüsselrücken und einer eine Reihe von Schließkerben aufweisenden Schlüsselbrust verbindenden Seitenfläche des Schaftes angeordnet ist. Hierdurch wird sichergestellt, dass durch die Befestigung der Leiste oder dem Profil der Leiste an dem Schaft die Position des Schlüsselrückens gegenüber der Schlüsselbrust nicht verändert wird.

Zur weiteren baulichen Vereinfachung des erfindungsgemäßen Schlüssels trägt es bei, wenn die Leiste im Querschnitt zwei Schenkel aufweist, wobei einer der Schenkel als Fuß und der andere Schenkel als Profilfortsatz ausgebildet ist.

Bei einem mehrere Teilschäfte aufweisenden Schaft trägt es zur Vereinfachung des Aufbaus des erfindungsgemäßen Schlüssels bei, wenn die Leiste mit einem Teilbereich zwischen zwei Teilschäften des Schaftes angeordnet ist.

Die Leiste vermag zur Positionierung des erfindungsgemäßen Schlüssels in einem Schließzylinder beizutragen, wenn die Leiste kürzer ist als der Schaft und mit ihrem Ende von einer Spitze des Schaftes beabstandet ist. Hierdurch erstreckt sich die Leiste nur über einen Teilbereich der Länge des Schaftes. Dies trägt zur weiteren Erhöhung des Kopierschutzes des erfindungsgemäßen Schlüssels bei, da bei einem Kopieren nicht nur die Form, sondern auch die Position der Leiste übertragen werden muss.

Die Positionierung der Leiste gegenüber dem Schaft gestaltet sich gemäß einer anderen vorteilhaften Weiterbildung der Erfindung besonders einfach, wenn die Leiste in Bohrungen des Schaftes eindringende Zapfen aufweist.

Eine besonders dauerhafte Fügung der Leiste mit dem Schaft lässt sich gemäß einer anderen vorteilhaften Weiterbildung der Erfindung einfach erreichen, wenn die Leiste mit dem Schaft verpresst oder verlötet ist.

Das Profil der Leiste ermöglicht die Erzeugung einer besonders großen Anzahl von Schließgeheimnissen des erfindungsgemäßen Schlüssels, wenn die der Profilnut zugewandte Seite der Leiste eine Stufung aufweist. Die Form und die Anzahl der Stufungen ermöglichen die Festlegung des Schlüssels auf das vorgesehene Schließgeheimnis. Da die Stufungen der Leiste der Profilnut zugewandt sind, kann das von den Stufungen erzeugte Schließgeheimnis nur schwer ausgelesen werden. Dies trägt zur weiteren Erhöhung des Kopierschutzes des erfindungsgemäßen Schlüssels bei.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: perspektivisch einen erfindungsgemäßen Schlüssel,
- Fig. 2: eine Schnittdarstellung durch den erfindungsgemäßen Schlüssel aus Figur 1 entlang der Linie II - II,
- Fig. 3: eine Schnittdarstellung durch eine weitere Ausführungsform des erfindungsgemäßen Schlüssels.

Figur 1 zeigt perspektivisch einen erfindungsgemäßen Schlüssel mit einer Reide 1 und einem Schaft 2. Der Schaft 2 hat einen Schlüsselrücken 3 und eine Schlüsselbrust 4 und in den Schlüsselrücken 3 und die Schlüsselbrust 4 verbindenden Seitenflächen ein Profil 5. Die Schlüsselbrust 4 weist zudem eine Reihe von Schließkerben 6 auf. An einer der Seitenflächen ist eine Leiste 7 befestigt.

Die Leiste 7 und der Schaft 2 sind in Figur 2 in einer Schnittdarstellung durch den Schlüssel aus Figur 1 entlang der Linie II - II dargestellt. Hierbei ist zu erkennen, dass die Leiste 7 mit einem Profilfortsatz 8 eine Profilnut 9 um mehr als 50% übergreift. Durch den Profilfortsatz 8 hat die Profilnut 9 eine Hinterschneidung 10, welche mit einem Fräswerkzeug nicht kopiert werden kann. Weiterhin hat die Leiste 7 an ihrer der Profilnut 9 zugewandten Seite eine Stufung 11, welche von außerhalb des Schlüssels nur schwierig einzusehen ist. Die Leiste 7 hat zu ihrer Positionierung auf dem Schaft 2 einen in eine Bohrung 12 des Schaftes 2 eindringenden Zapfen 13. Zur Aufnahme eines Fußes 14 der Leiste 7 in der Profilnut 9 hat der Schaft 2 eine Nut 15. Die Form und die Abmessungen der Leiste 7 begrenzen daher die Profilnut 9. Die Leiste 7 hat in dem dargestellten Querschnitt zwei Schenkel 16, 17, von denen einer den Fuß 14 und der andere den Profilfortsatz 8 bildet. Die Leiste 7 ist beispielsweise mit dem Schaft 2 verlötet oder verpresst.

Figur 3 zeigt eine weitere Ausführungsform des erfindungsgemäßen Schlüssels in einer Schnittdarstellung. Der Schlüssel weist einen aus zwei Teilschäften 18, 19 zusammengesetzten Schaft 20 auf. Zwischen den Teilschäften 18, 19 ist eine Leiste 21 gehalten. Ansonsten ist der Schlüssel wie der aus Figur 2 aufgebaut.

## Patentansprüche

1. Schlüssel für einen Schließzylinder mit einem Schaft (2, 20), mit zumindest einer in einer Seitenfläche des Schaftes (2, 20) angeordneten Profilnut (9) und mit einem die Profilnut (9) teilweise übergreifenden und einen Hinterschnitt (10) erzeugenden Profilfortsatz (8) **dadurch gekennzeichnet, dass** eine Leiste (7, 21) seitlich an dem Schaft (2, 20) befestigt ist und der Profilfortsatz (8) auf der Leiste (7, 21) angeordnet ist, dass die Leiste (7, 21) einen in einer Nut (15) des Schaftes (2, 20) angeordneten Fuß (14) hat und dass die Nut (15) die vorgesehene Breite der Profilnut (9) und des Fußes (14) der Leiste (7, 21) hat.

2. Schlüssel nach Anspruch 1, **dadurch gekennzeichnet, dass** die Leiste (7, 21) an einer einen Schlüsselrücken (3) und einer eine Reihe von Schließkerben (6) aufweisenden Schlüsselbrust (4) verbindenden Seitenfläche des Schaftes (2, 20) angeordnet ist.

3. Schlüssel nach Anspruch 1 oder 2, **dadurch gekennzeichnet, dass** die Leiste (7, 21) im Querschnitt zwei Schenkel (16, 17) aufweist, wobei einer der Schenkel (17) als Fuß (14) und der andere Schenkel (16) als Profilfortsatz (8) ausgebildet ist.

4. Schlüssel nach einem der vorhergehenden Ansprüche, **dadurch gekennzeichnet, dass** die Leiste (21) mit einem Teilbereich zwischen zwei Teilschäften (18, 19) des Schaftes (20) angeordnet ist.

5. Schlüssel nach einem der vorhergehenden Ansprüche, **dadurch gekennzeichnet, dass** die Leiste (7, 21) kürzer ist als der Schaft (2, 20) und mit ihrem Ende von einer Spitze des Schaftes (2, 20) beabstandet ist.

6. Schlüssel nach einem der vorhergehenden Ansprüche, **dadurch gekennzeichnet, dass** die Leiste (7) in Bohrungen (12) des Schaftes (2) eindringende Zapfen (13) aufweist.

7. Schlüssel nach einem der vorhergehenden Ansprüche, **dadurch gekennzeichnet, dass** die Leiste (7, 21) mit dem Schaft (2, 20) verpresst oder verlötet ist.

8. Schlüssel nach einem der vorhergehenden Ansprüche, **dadurch gekennzeichnet, dass** die der Profilnut (9) zugewandte Seite der Leiste (7, 21) eine Stufung (11) aufweist.

## Claims

1. A key for a lock cylinder, comprising a shaft (2, 20), at least one profiled groove (9) arranged in a side surface of the shaft (2, 20), and a profiled protrusion (8) partially overhanging the profiled groove (9) and creating an undercut (10), **characterised in that** a rail (7, 21) is fixed on the side of the shaft (2, 20) and the profiled protrusion (8) is arranged on the rail (7, 21), **in that** the rail (7, 21) has a foot (14) arranged in a groove (15) of the shaft (2, 20), and **in that** the groove (15) has the width provided for the profiled groove (9) and the foot (14) of the rail (7, 21).

2. The key according to claim 1, **characterised in that** the rail (7, 21) is arranged on a side surface of the shaft (2, 20) connecting a key back (3) and a key front (4) comprising a row of notches (6).

3. The key according to claim 1 or 2, **characterised in that**, as seen in cross-section, the rail (7, 21) has two legs (16, 17), wherein one of the legs (17) is formed as said foot (14) and the other leg (16) is formed as said profiled protrusion (8).

4. The key according to any one of the preceding claims, **characterised in that** the rail (21) has a portion arranged between two partial shafts (18, 19) of the shaft (20).

5. The key according to any one of the preceding claims, **characterised in that** the rail (7, 21) is shorter than the shaft (2, 20) and has its end spaced from a tip of the shaft (2, 20).

6. The key according to any one of the preceding claims, **characterised in that** the rail (7) comprises pins (13) extending into bores (12) in the shaft (2).

7. The key according to any one of the preceding claims, **characterised in that** the rail (7, 21) and the shaft (2, 20) are press-fitted or soldered together.

8. The key according to any one of the preceding claims, **characterised in that** the side of the rail (7, 21) facing the profiled groove (9) comprises a step (11).

## Revendications

1. Clé pour un cylindre de serrure comprenant une tige (2, 20), avec au moins une rainure profilée (9) ménagée dans une surface latérale de la tige (2, 20) et avec au moins un prolongement profilé (8) qui coiffe partiellement la rainure profilée (9) et qui engendre une contre-dépouille (10), **caractérisée en ce qu'**un listel (7, 21) est fixé latéralement sur la tige (2, 20) et le prolongement profilé (8) est agencé sur le listel (7, 21), **en ce que** le listel (7, 21) possède un pied (14) agencé dans une gorge (15) de la tige (2, 20), et **en ce que** la gorge (15) a la largeur prévue pour la rainure profilée (9) et pour le pied (14) du listel (7, 21).

2. Clé selon la revendication 1, **caractérisée en ce que** le listel (7, 21) est agencé sur une surface latérale de la tige (2, 20) qui relie une partie dorsale (3) de la clé et une partie museau (4) de la clé qui présente une rangée de creux (6) de fermeture.

3. Clé selon la revendication 1 ou 2, **caractérisée en ce que** le listel (7, 21) comporte, en section transversale, deux branches (16, 17), telles que l'une des branches (17) est réalisée à titre de pied (14) et que l'autre branche (16) est réalisée à titre de prolongement profilé (8).

4. Clé selon l'une des revendications précédentes, **caractérisée en ce que** le listel (21) est agencé avec une zone partielle entre deux tiges partielles (18, 19) de la tige (20).

5. Clé selon l'une des revendications précédentes, **caractérisée en ce que** le listel (7, 21) est plus court que la tige (2, 20) et son extrémité est à distance d'un museau de la tige (2, 20).

6. Clé selon l'une des revendications précédentes, **caractérisée en ce que** le listel (7) comporte des tenons (13) qui pénètrent dans des perçages (12) de la tige (2).

7. Clé selon l'une des revendications précédentes, **caractérisée en ce que** le listel (7, 21) est assemblé par pressage ou par brasage avec la tige (2, 20).

8. Clé selon l'une des revendications précédentes, **caractérisée en ce que** le côté du listel (7, 21) tourné vers la rainure profilée (9) comporte un gradin (11).
